# DEMANDE DE BREVET EUROPEEN

(11) **EP 4 685 762 A1**
(43) Date de publication de la demande: **28.01.2026**
(21) Numéro de dépôt: 25177845.2
(22) Date de dépôt: 21.05.2025
(51) Int. Cl.: G07C 9/27, G07C 9/00

(54) **SYSTÈME DE CONTRÔLE D'ACCÈS**

(30) Priorité: 23.07.2024 FR 2408119
(71) Demandeur: Cogelec, 85290 Mortagne-sur-Sèvre (FR)
(72) Inventeur: SCHIRM, Sébastien, 85600 MONTAIGU (FR)
(74) Mandataire: Lequien, Philippe

(57) **Abrégé**

L'invention concerne un système de contrôle d'accès, du type mettant en œuvre :
- au moins une porte (P) ;
- une flotte de badges (1),
- au moins un lecteur de badges (2) ;
- un module de télécommunication (3) apte à communiquer avec le lecteur de badges par l'intermédiaire d'un réseau de proximité (R),
- une plateforme informatique (4),
le système comprenant au moins un ordiphone (5) incluant une application informatique (50) formant interface d'échange avec la plateforme informatique (4), et la plateforme informatique étant paramétrée pour :
- après réception d'un identifiant d'ordiphone, émettre à destination de l'ordiphone (5) une requête de recherche de réseau de proximité ;
- recevoir, de la part de l'ordiphone (5), un identifiant réseau ;
- et, si l'identifiant réseau est le même que le nom de réseau du réseau de proximité, émettre une instruction d'ouverture de porte.

## Description

### Domaine Technique

Le domaine de l'invention est celui de la conception et de la fabrication d'un système de contrôle d'accès.

Plus précisément, l'invention concerne un système de contrôle d'accès à une zone à l'aide de clés portant chacune un identifiant unique reconnues par des dispositifs de reconnaissances situés au niveau d'entrées et de sorties de la zone à contrôler.

Un système de contrôle d'accès permet l'entrée et la sortie dans une zone.

Ce système met en oeuvre des dispositifs de reconnaissance qui sont situés au niveau des entrées et des sorties de cette zone à contrôler.

Les entrées et les sorties de cette zone comprennent des portes dont l'ouverture et la fermeture peuvent être pilotées par le système.

Par l'expression porte, il est plus généralement entendu un dispositif obturant un passage, d'un piéton ou d'un véhicule, tel qu'une barrière, un sas, un tourniquet, une porte au sens propre du terme.

Par l'expression ouverture, ou l'expression fermeture, il est entendu le passage de la porte d'une position d'obturation d'un passage, jusqu'à une position de libération du passage. Il est également entendu que l'ouverture ou la fermeture ne peuvent concerner que l'actionnement de moyens de verrouillage de la porte dans une position d'obturation du passage.

Classiquement, les systèmes de contrôle d'accès actuels mettent en oeuvre :
- une flotte de badges ayant chacun un numéro informatique, au moins un lecteur de badge, relié à la porte, le lecteur intégrant un identifiant informatique et des moyens de communication de proximité ;
- un module de télécommunication comprenant :
   - des premiers moyens de communication aptes à communiquer avec les moyens de communication de proximité du lecteur de badge par l'intermédiaire d'un réseau de proximité, un nom de réseau étant attribué au réseau de proximité,
   - des deuxièmes moyens de communication de type longue distance,
- une plateforme informatique comprenant des moyens de communication de plateforme aptes à communiquer avec les deuxièmes moyens de communication du module de télécommunication et incluant une base de données listant les numéros informatiques de badge, les identifiants informatiques des lecteurs de badges et des noms de réseau de proximité, la plateforme informatique comprenant de plus une unité informatique paramétrée pour :
   - recevoir une requête numérique d'ouverture de porte incluant un numéro informatique de badge et un identifiant de lecteur de badge,
   - vérifier une correspondance entre le numéro informatique de badge et un identifiant de lecteur de badge,
   - émettre, après vérification de la correspondance, une instruction d'ouverture de porte ou de non ouverture à destination du lecteur de badge.

Le concepteur de tel système a bien entendu pour objectif d'assurer la sécurisation de ceux-ci, pour garantir tant que faire ce peut un contrôle d'accès fiable, c'est-à-dire n'autorisant pas l'accès à des personnes non autorisées.

Cela étant une faille potentielle existe du fait de la mise en œuvre du réseau de proximité permettant la communication entre le lecteur de badge et le module de télécommunication.

En effet, la plupart des réseaux de proximité actuels, en particulier les réseaux de type Bluetooth (marque déposée), sont vulnérables et peuvent permettre à des personnes mal intentionnées de s'introduire dans le système les mettant en œuvre pour, dans le contexte des systèmes de contrôles d'accès, accéder à une zone contrôlée de façon non autorisée.

Cela est évidemment un inconvénient majeur pour les systèmes de contrôle d'accès mettant en œuvre de tels moyens de communication de proximité.

L'objectif principal de l'invention est donc de pallier cet inconvénient de l'art antérieur.

Plus précisément, l'invention a pour objectif de proposer un système de contrôle d'accès, du type mettant en œuvre un réseau de communication de proximité classiquement mis en œuvre pour permettre l'échange de données entre un lecteur de badge et un module de télécommunication prévu pour communiquer avec une plateforme informatique distante, qui permet d'augmenter la sécurité du système.

L'invention a également pour objectif de fournir un tel système de contrôle d'accès qui soit simple et pratique pour l'usager se soumettant au contrôle d'accès en tant que personne autorisée.

Ces objectifs, ainsi que d'autres qui apparaitront par la suite, sont atteints grâce à l'invention qui a pour objet un système de contrôle d'accès, du type mettant en oeuvre :
- au moins une porte ;
- une flotte de badges ayant chacun un numéro informatique ;
- au moins un lecteur de badge, relié à la porte, le lecteur intégrant un identifiant informatique et des moyens de communication de proximité ;
- un module de télécommunication comprenant :
   - des premiers moyens de communication aptes à communiquer avec les moyens de communication de proximité du lecteur de badge par l'intermédiaire d'un réseau de proximité, un nom de réseau étant attribué au réseau de proximité,
   - des deuxièmes moyens de communication de type longue distance,
- une plateforme informatique comprenant des moyens de communication de plateforme aptes à communiquer avec les deuxièmes moyens de communication du module de télécommunication et incluant une base de données listant les numéros informatiques de badges, les identifiants informatiques des lecteurs de badges et des noms de réseaux de proximité, la base de données de la plateforme informatique incluant une liste des identifiants d'ordiphone, la plateforme informatique comprenant de plus une unité informatique paramétrée pour :
   - recevoir une requête numérique d'ouverture de porte incluant un numéro informatique de badge et un identifiant de lecteur de badge,
   - vérifier une correspondance entre le numéro informatique de badge et un identifiant de lecteur de badge,
   - émettre, après vérification de la correspondance, une instruction d'ouverture de porte ou de non-ouverture à destination du lecteur de badge.

Selon l'invention, le système de contrôle d'accès comprend au moins un ordiphone incluant une application informatique formant interface d'échange avec la plateforme informatique, l'application informatique étant paramétrée pour émettre à destination de la plateforme informatique un identifiant d'ordiphone sans passer par le réseau de communication de proximité, l'unité informatique de la plateforme informatique étant également paramétrer pour :
- après réception de l'identifiant d'ordiphone, émettre à destination de l'ordiphone une requête de recherche de réseau de proximité ;
- recevoir, de la part de l'ordiphone, un identifiant réseau et le comparer avec le nom de réseau du réseau de proximité par l'intermédiaire duquel le module de communication et le lecteur de badge communiquent entre eux ;
- et, si l'identifiant réseau est le même que le nom de réseau du réseau de proximité, émettre une instruction d'ouverture de porte.

Ainsi, grâce à l'invention, on augmente la sécurité du système de contrôle d'accès, en particulier en ce qui concerne le réseau de communication de proximité traditionnellement utilisé directement entre le badge et lecteur de badge.

En effet, un usager autorisé (c'est-à-dire référencé au niveau de la plateforme informatique grâce à son identifiant d'ordiphone couplé à l'application informatique permettant d'échanger avec la plateforme informatique) se connecte directement à la plateforme informatique par l'intermédiaire du module de télécommunication, sans passer par le réseau de communication de proximité.

Les données transmises par l'ordiphone de l'usager à la plateforme informatique permettent à cette dernière d'identifier le réseau de communication de proximité spécifique au lecteur de badge (un réseau de communication de proximité ayant un identifiant unique). La plateforme informatique reconnaît donc le lecteur de badge à côté duquel se trouve physiquement l'usager.

L'usager ayant été identifié comme personne autorisée par la plateforme informatique, une instruction d'ouverture peut être émise par la plateforme informatique, ceci sans que l'ordiphone de l'usager n'ait à se connecter au réseau de communication de proximité.

On comprend qu'un système de contrôle d'accès selon l'invention s'avère en outre très simple et pratique d'utilisation pour l'usager, qui a juste à ouvrir l'application informatique chargée sur son ordiphone pour s'identifier et transmettre à la plateforme informatique le lecteur de badge au voisinage duquel l'usager se trouve physiquement, le lecteur de badge étant identifié au niveau de la plateforme informatique par l'identifiant réseau attribué au réseau de communication de proximité attaché au lecteur de badge.

On note que le terme « badge » englobe les badges dématérialisés, les lecteurs de badge pouvant dans ce cas prendre la forme de point d'accès par communication sans fil, par exemple par Bluetooth (marque déposée).

Selon une solution préférentielle, la base de données de la plateforme informatique inclut une liste de différents types de réseaux de proximité, et l'unité informatique est paramétrée pour transmettre cette liste de différents types de réseaux de proximité avec la requête de recherche de réseaux de proximité.

De cette façon, l'ordiphone de l'usager procède plus rapidement à la recherche et à l'identification du réseau de proximité attaché au lecteur de badge au voisinage duquel il se trouve physiquement.

Préférentiellement, l'instruction d'ouverture est émise à destination du lecteur de badge par l'intermédiaire du module de télécommunication.

Ainsi, on évite de transmettre l'instruction d'ouverture par l'ordiphone de l'usager, ce qui impliquerait une connexion entre l'ordiphone et le lecteur de badge par l'intermédiaire du réseau de communication de proximité.

Selon un mode de réalisation particulier, le réseau de proximité par l'intermédiaire duquel le module de télécommunication et le lecteur de badge communiquent entre eux est un réseau de type Bluetooth.

Préférentiellement, la base de données de la plateforme informatique inclut une liste des identifiants d'ordiphones.

On facilite de cette façon l'identification, au niveau de la plateforme informatique, de l'usager porteur de l'ordiphone.

Selon une solution avantageuse, l'application informatique du ou des ordiphones est paramétrée pour activer un moyen de communication de proximité de l'ordiphone après ouverture de l'application informatique.

De cette façon, l'activation du moyen de communication de proximité de l'ordiphone est activée automatiquement par l'application informatique, c'est-à-dire sans que l'usager ait à se soucier de savoir si le moyen de communication de proximité est activé ou pas.

Avantageusement, l'application informatique du ou des ordiphones est paramétrée pour émettre une notification d'erreur en l'absence de détection d'un réseau de proximité après avoir activé le moyen de communication de proximité de l'ordiphone.

L'usager porteur de l'ordiphone est ainsi informé de l'absence de réseau de communication de proximité dans son environnement, et lui évite d'attendre excessivement l'ouverture de porte.

Selon une solution préférentielle, l'application informatique du ou des ordiphones est paramétrée pour rester déconnectée du réseau de proximité par l'intermédiaire duquel le module de télécommunication et le lecteur de badge communiquent entre eux.

Ainsi, non seulement le système de contrôle d'accès selon l'invention s'affranchit de la connexion de l'ordiphone de l'usager au réseau de communication de proximité du lecteur de badge, mais en plus l'application informatique dédiée au système évite la connexion qui pourrait s'opérer automatiquement de part un paramétrage spécifique de l'ordiphone.

D'autres caractéristiques à l'avantage de l'invention apparaîtront plus clairement à la lecture de la description suivante d'un mode de réalisation préférentiel de l'invention, donné à titre de simple exemple illustratif et non limitatif, et de la figure unique annexée :
- la figure 1 illustre schématiquement un système de contrôle d'accès selon l'invention.

En référence à la figure 1, un système de contrôle d'accès selon l'invention met en oeuvre de façon classique en soi :
- au moins une porte P ;
- une flotte de badges 1 ayant chacun un numéro informatique ;
- au moins un lecteur de badge 2, relié à la porte P pour piloter son ouverture ou son maintien fermé (ou encore son verrouillage/déverrouillage), un identifiant informatique unique étant affecté au lecteur de badge 2 qui comprend par ailleurs des moyens de communication de proximité 20 ;
- un module de télécommunication 3 comprenant :
   - des premiers moyens de communication 30, permettant l'échange de données avec le lecteur de badge 2, ces premiers moyens de communication 30 étant donc aptes à communiquer avec les moyens de communication de proximité 20 du lecteur de badge, ceci par l'intermédiaire d'un réseau de proximité R auquel un nom de réseau unique est attribué,
   - des deuxièmes de moyens de communication 31 de type longue distance,
- une plateforme informatique 4, présente dans un site de gestion, destinée à assurer le contrôle d'accès.

Selon un mode de réalisation particulier, le réseau de proximité par l'intermédiaire duquel le module de télécommunication et le lecteur de badge communiquent entre eux est un réseau de type Bluetooth.

La plateforme informatique comprend des moyens de communication de plateforme 40 aptes à communiquer avec les deuxièmes moyens de communication 31 de module de télécommunication 3.

Elle inclut une base de données 42 listant :
- les numéros informatiques de badges ;
- les identifiants informatiques des lecteurs de badges ;
- des noms de réseaux de proximité.

De plus, la plateforme informatique 4 comprend une unité informatique 41 paramétrée pour assurer un fonctionnement traditionnel entre les bases de la flotte et le lecteur de badge, c'est-à-dire pour :
- recevoir une requête numérique d'ouverture de porte incluant un numéro informatique de badge et un identifiant de lecteur de badge,
- vérifier une correspondance entre le numéro informatique de badge et l'identifiant de lecteur de badge,
- émettre, après vérification de la correspondance, une instruction d'ouverture de porte ou de non ouverture à destination de lecteur de badge.

Pour le fonctionnement du système selon l'invention, une étape initiale est réalisée, par exemple à la mise en service du système. Lors de cette étape initiale E1, le lecteur de badge 2 transmet, par l'intermédiaire de ses moyens de communication de proximité 20, l'identifiant informatique qui le caractérise et le nom réseau du réseau de proximité R au module de télécommunication 3 qui communique avec les moyens de communication de proximité 20 du lecteur de badge 2 par l'intermédiaire des premiers moyens de communication 30. Pour enregistrement, le module de télécommunication 3 transmet l'identifiant informatique et le nom réseau du réseau de proximité R à la plateforme informatique 4 par l'intermédiaire des deuxièmes moyens de communication 31 de type longue distance et des moyens de communication de plateforme 40 (étape E2).

Selon le principe de l'invention, le système de contrôle d'accès comprend au moins un ordiphone 5 (en pratique, le système comprend une flotte d'ordiphones, chacun détenu par un usager du système), cette ordiphone incluant une application informatique 50 formant interface d'échanges avec la plateforme informatique 4.

Cette application informatique 50 est paramétrée pour permettre l'émission, à destination de la plateforme informatique 4, d'un identifiant d'ordiphone (étape E3).

Chaque ordiphone est en effet configuré par le constructeur pour intégrer un identifiant équivalent à ce qu'est l'adresse IP pour ordinateur. Cet identifiant d'ordiphone est désigné par le code IMEI, ce qui signifie « International Mobile Equipment Identity ».

Dans ce contexte, l'unité informatique 41 de la plateforme informatique est en outre paramétrée pour :
- après réception de l'identifiant d'ordiphone, émettre à destination de l'ordiphone 5 une requête de recherche de réseaux de proximité (étape E4) ;
- recevoir, de la part de l'ordiphone un identifiant réseau (étape E6) et le comparer avec le nom de réseau du réseau de proximité par l'intermédiaire duquel le module de télécommunication et le lecteur de badge communiquent entre eux ;
- et, si l'identifiant réseau est le même que le nom de réseau du réseau de proximité, émettre une instruction d'ouverture de porte (étape E7).

Ainsi, en pratique, un usager qui souhaite obtenir l'ouverture d'une porte, par exemple la porte d'accès aux espaces communs d'un immeuble d'habitation, utilise son ordiphone 5 pour ouvrir l'application informatique 50. Une fois ouverte l'application informatique déclenche une communication avec la plateforme informatique 4 distante, et lui transmet le code IMEI de l'ordiphone détenu par l'usager.

Ensuite, la plateforme informatique répond à l'ordiphone en lui communiquant une requête de recherche de réseaux de proximité dans l'environnement de l'usager, et plus particulièrement une recherche d'un identifiant réseau.

L'ordiphone identifie le cas échéant un réseau de communication de proximité et capte son identifiant réseau (étape E5), suite à quoi l'ordiphone transmet l'identifiant réseau en question à l'unité informatique de la plateforme informatique qui compare l'identifiant réseau reçu avec les noms de réseaux de proximité contenus dans la base de données de la plateforme informatique. Si l'identifiant réseau reçu est le même que le nom de réseau du réseau de proximité R par l'intermédiaire duquel le lecteur de badge 2 et le module de télécommunication 3 communiquent entre eux, l'unité informatique 3 de la plateforme informatique émet une instruction d'ouverture de la porte P.

On note que la base de données de la plateforme informatique inclut une liste de différents types de réseau de proximité, et son unité informatique est paramétrée pour transmettre, à destination de l'ordiphone, la liste de différents types de réseau de proximité concomitamment avec la requête de recherche de réseau de proximité.

La base de données de la plateforme informatique inclut, en plus des paramètres listés précédemment, une liste des identifiants d'ordiphone détenus par les usagers du système.

Dans l'hypothèse où l'instruction d'ouverture est émise par la plateforme informatique, celle-ci est transmise au lecteur de badge 2 par l'intermédiaire du module de télécommunication 3.

Par ailleurs, l'application informatique intégrée aux ordiphones des usagers est paramétrée pour activer un moyen de communication de proximité de l'ordiphone après ouverture de l'application informatique.

De plus, l'application informatique des ordiphones des usagers du système est paramétrée pour émettre une notification d'erreur en l'absence de détection d'un réseau de proximité une fois activé le moyen de communication de proximité de l'ordiphone. Par exemple, une notification pourra apparaître sur l'écran de l'ordiphone du type : « pour utiliser cette fonction, le Bluetooth doit être activé ».

Après recherche de réseau par l'ordiphone, si aucun réseau associé n'est disponible, l'écran de l'ordiphone affiche un message d'erreur du type : « vous devez être à moins de 5 mètres du lecteur qui commande l'ouverture de la porte ».

Selon une caractéristique avantageuse de l'application informatique, celle-ci est paramétrée pour maintenir l'ordiphone déconnecté du réseau de proximité par l'intermédiaire duquel le module de télécommunication et le lecteur de badge communiquent entre eux.

L'application informatique est donc liée à l'usager porteur de l'ordiphone avec des droits d'ouverture à distance sur des accès prédéterminés gérés au niveau de la plateforme informatique (étape E6). Ainsi, la base de données de la plateforme informatique associe la liste des identifiants d'ordiphone avec des droits d'ouverture associés, ou éventuellement une liste d'identifiants d'application informatique avec les droits associés.

## Revendications

1. Système de contrôle d'accès, du type mettant en oeuvre :
- au moins une porte (P) ;
- une flotte de badges (1) ayant chacun un numéro informatique,
- au moins un lecteur de badges (2), relié à la porte (P), le lecteur de badge (2) intégrant un identifiant informatique et des moyens de communication de proximité (20) ;
- un module de télécommunication (3) comprenant :
- des premiers moyens de communication (30) aptes à communiquer avec les moyens de communication de proximité (20) du lecteur de badges (2) par l'intermédiaire d'un réseau de proximité (R), un nom de réseau étant attribué au réseau de proximité,
- des deuxièmes moyens de communication (31) de type longue distance,
- une plateforme informatique (4) comprenant des moyens de communication de plateforme (40) aptes à communiquer avec les deuxièmes moyens de communication (31) du module de télécommunication (3) et incluant une base de données (42) listant les numéros informatiques de badges, les identifiants informatiques des lecteurs de badges et des noms de réseau de proximité, la base de données (42) de la plateforme informatique incluant une liste des identifiants d'ordiphone, la plateforme informatique (4) comprenant de plus une unité informatique (41) paramétrée pour :
- recevoir une requête numérique d'ouverture de porte incluant un numéro informatique de badge et un identifiant de lecteur de badges,
- vérifier une correspondance entre le numéro informatique de badge et un identifiant de lecteur de badges,
- émettre, après vérification de la correspondance, une instruction d'ouverture de porte ou de non ouverture à destination du lecteur de badges,
**caractérisé en ce qu'**il comprend au moins un ordiphone (5) incluant une application informatique (5) formant interface d'échange avec la plateforme informatique (4), l'application informatique (50) étant paramétrée pour émettre à destination de la plateforme informatique (4) un identifiant d'ordiphone sans passer par le réseau de communication de proximité,
et **en ce que** l'unité informatique (41) de la plateforme informatique (4) est également paramétrée pour :
- après réception de l'identifiant d'ordiphone, émettre à destination de l'ordiphone (5) une requête de recherche de réseau de proximité ;
- recevoir, de la part de l'ordiphone (5), un identifiant réseau et le comparer avec le nom de réseau du réseau de proximité par l'intermédiaire duquel le module de télécommunication (3) et le lecteur de badges (2) communiquent entre eux ;
- et, si l'identifiant réseau est le même que le nom de réseau du réseau de proximité, émettre une instruction d'ouverture de porte.

2. Système de contrôle d'accès selon la revendication 1, **caractérisé en ce que** la base de données (42) de la plateforme informatique inclut une liste de différents types de réseaux de proximité et **en ce que** l'unité informatique (41) est paramétrée pour transmettre la liste de différents types de réseaux de proximité avec la requête de recherche de réseau de proximité.

3. Système de contrôle d'accès selon l'une des revendications précédentes, **caractérisé en ce que** l'instruction d'ouverture est émise à destination du lecteur de badges (2) par l'intermédiaire du module de télécommunication (3).

4. Système de contrôle d'accès selon l'une des revendications précédentes, **caractérisé en ce que** le réseau de proximité (R) par l'intermédiaire duquel le module de télécommunication (3) et le lecteur de badges (2) communiquent entre eux est un réseau de type Bluetooth.

5. Système de contrôle d'accès selon l'une des revendications précédentes, **caractérisé en ce que** la base de données (42) de la plateforme informatique inclut une liste des identifiants d'ordiphone.

6. Système de contrôle d'accès selon l'une des revendications précédentes, **caractérisé en ce que** l'application informatique (50) du ou des ordiphones (5) est paramétrée pour activer un moyen de communication de proximité de l'ordiphone après ouverture de l'application informatique.

7. Système de contrôle d'accès selon la revendication 6, **caractérisé en ce que** l'application informatique (50) du ou des ordiphones est paramétrée pour émettre une notification d'erreur en l'absence de détection d'un réseau de proximité après avoir activer le moyen de communication de proximité de l'ordiphone.

8. Système de contrôle d'accès selon l'une quelconque des revendications précédentes, **caractérisé en ce que** l'application informatique (50) du ou des ordiphones est paramétrée pour maintenir l'ordiphone déconnecté du réseau de proximité (R) par l'intermédiaire duquel le module de télécommunication (3) et le lecteur de badges (2) communiquent entre eux.
